# FASCICULE DE BREVET EUROPEEN

(11) **EP 3 180 657 B1**
(45) Date de publication et mention de la délivrance du brevet: **26.12.2018**
(21) Numéro de dépôt: 15735708.8
(22) Date de dépôt: 13.07.2015
(51) Int. Cl.: G04B 37/14, G04B 45/00

(54) **BOITE DE MONTRE MUNIE D'UN ELEMENT D'HABILLAGE**
VERKLEIDUNGSELEMENT FÜR EIN ARMBANDUHRGEHÄUSE
COVERING ELEMENT FOR A WRISTWATCH

(30) Priorité: 12.08.2014 EP 14180687
(43) Date de publication de la demande: 21.06.2017
(73) Titulaire: ETA SA Manufacture Horlogère Suisse, 2540 Grenchen (CH)
(72) Inventeur: LEONI, Stéphane, CH-2608 Courtelary (CH); STUDER, Sebastian, CH-4500 Solothurn (CH)
(74) Mandataire: Giraud, Eric
(86) Numéro de dépôt international: PCT/EP2015/065973
(87) Numéro de publication internationale: WO 2016/023695

(56) Documents cités:
- EP-A1- 1 950 632
- EP-A1- 2 749 966
- EP-A1- 2 818 942

## Description

### Domaine de l'invention

L'invention se rapporte à une boîte de montre comprenant un élément d'habillage qui confère à la montre un aspect esthétique particulier.

### Arrière-plan de l'invention

Il est connu du document CH 640 690 une boîte de montre comprenant une carrure équipée d'une pièce décorative sous la forme d'un anneau, l'anneau étant engagé dans une gorge ménagée dans la face visible de la carrure, et étant partiellement recouvert par des ponts solidaires d'une lunette montée sur la carrure.

On connait également du document EP 1 098 233 une boîte de montre comprenant une lunette tournante en métal présentant sur tout ou partie de sa surface des inserts en relief réalisés dans un matériau synthétique.

On connait aussi du document EP 1 975 748 une boîte de montre-bracelet comprenant un élément supérieur, un élément inférieur, une carrure située entre les éléments supérieur et inférieur et des organes saillants pour la fixation à un bracelet, des premières parties de ces organes de fixation saillants étant définies par l'élément supérieur et des secondes parties de ces organes de fixation saillants étant définies par l'élément inférieur, les premières et secondes parties comprenant respectivement des premiers et seconds organes de retenue qui coopèrent pour assembler les premières et secondes parties.

On connait encore le document EP2818942 qui divulgue une boîte de montre comprenant une carrure munie de cornes et présentant deux zones de raccordement d'un brin de bracelet à ladite carrure, une lunette et un élément d'habillage enserré au moins partiellement entre ladite carrure et ladite lunette qui comprend au moins une échancrure configurée pour laisser apparaître l'élément d'habillage, où ledit élément d'habillage comprend deux éléments de recouvrement recouvrant respectivement chaque zone de raccordement et est fixé directement à ladite carrure, indépendamment de la fixation de ladite lunette à la carrure.

Les boîtes de montre décrites ci-dessus présentent plusieurs inconvénients. On mentionnera tout d'abord que les opérations d'usinage et/ou de fabrication sont complexes, ce qui entraîne une augmentation des coûts de fabrication. De plus, l'assemblage requiert plusieurs étapes, ce qui entraine une augmentation du temps de fabrication. Enfin, on observera que la pièce décorative requiert un usinage spécifique en fonction de l'effet esthétique désiré, ce qui implique un stockage de plusieurs références.

### Résumé de l'invention

L'invention a notamment pour objectif de pallier les différents inconvénients de ces techniques connues.

L'invention a pour objectif, au moins dans un mode de réalisation particulier, de fournir un élément d'habillage qui soit simple à mettre en oeuvre, facile à assembler et peu coûteux.

Cet objectif, ainsi que d'autres qui apparaîtront plus clairement par la suite, est atteint selon l'invention à l'aide d'une boîte de montre comprenant une carrure munie de cornes et présentant deux zones de raccordement d'un brin de bracelet à ladite carrure, une lunette et un élément d'habillage disposé au moins partiellement entre ladite carrure et ladite lunette, ladite lunette comprenant au moins une échancrure configurée pour laisser apparaitre ledit élément d'habillage,

Selon l'invention, ledit élément d'habillage comprend deux éléments de recouvrement recouvrant respectivement chaque zone de raccordement et est fixé directement à ladite carrure, indépendamment de la fixation de ladite lunette à ladite carrure, et la carrure comprend au niveau de chaque zone de raccordement, deux nervures verticales entre les cornes, configurées pour coopérer avec deux rainures de guidage formées sur la face interne des éléments de recouvrement, de manière à maintenir en place correctement l'élément d'habillage sur la carrure.,

Conformément à d'autres variantes avantageuses de l'invention :
- ledit élément d'habillage comprend une bague recouvrant au moins partiellement ladite carrure, ladite bague étant logée entre ladite carrure et ladite lunette de manière à former une surface décorative au fond de ladite au moins une échancrure ;
- ladite bague et lesdits deux éléments de recouvrement dudit élément d'habillage forment une pièce d'un seul tenant ;
- ledit élément d'habillage est encliqueté sur ladite carrure par le biais desdits éléments de recouvrement au niveau des zones de raccordements ;
- ladite bague dudit élément d'habillage présente une section sensiblement semi-torique ;
- ladite bague est sensiblement affleurante sur tout ou partie de la surface périphérique de ladite carrure ;
- ledit élément d'habillage est réalisé en matière plastique telle que du polycarbonate, du PMMA ou du MABS ;
- ladite lunette comprend au moins deux échancrures réparties symétriquement autour de ladite lunette ;
- ledit élément d'habillage est formé d'un matériau transparent ou opaque présentant une surface mate ou polie.

Ainsi, l'objet de la présente invention, par ses différents aspects fonctionnels et structurels décrits ci-dessus, permet d'obtenir une boîte de montre pouvant présenter différents aspects esthétiques de manière aisée.

### Description sommaire des dessins

D'autres caractéristiques et avantages de l'invention apparaîtront plus clairement à la lecture de la description suivante d'un mode de réalisation particulier de l'invention, donné à titre de simple exemple illustratif et non limitatif, et des figures annexées, parmi lesquelles :
- la figure 1 est une vue éclatée d'une boîte de montre conforme à l'invention ;
- la figure 2 est une vue en perspective d'une boîte de montre conforme à l'invention ;
- la figure 3 est une vue en coupe selon la ligne III-III de la figure 2 de la boîte de montre conforme à l'invention.

### Description détaillée des modes de réalisation préférés

Une boîte de montre 100 selon un exemple de réalisation va maintenant être décrite dans ce qui suit faisant référence conjointement aux figures 1, 2 et 3.

Comme précédemment évoqué, le principe général de l'invention repose sur l'utilisation d'une boîte de montre 100 comprenant une carrure 1, une lunette 6 et un élément d'habillage 5 disposé au moins partiellement entre la carrure 1 et la lunette 6, la lunette 6 comprenant au moins une échancrure 60 laissant apparaître l'élément d'habillage 5.

Selon l'invention, l'élément d'habillage 5 et la lunette 6 sont fixés à la carrure 1 directement et indépendamment l'un de l'autre, la forme de la lunette 6 étant complémentaire de la forme de l'élément d'habillage 5. Ainsi, l'élément d'habillage 5 est fixé de manière sûre à la carrure 1 en étant enserré entre la carrure 1 et la lunette 6.

Selon un mode de réalisation non limitatif illustré à la figure 2, la lunette 6 comprend au moins deux échancrures 60 réparties symétriquement autour de la lunette 6. La ou les échancrures 60 peuvent être de forme hémicirculaire, semi-elliptique ou encore polygonale, la forme des échancrures 60 dépendant de l'aspect esthétique souhaité.

On notera également que l'élément d'habillage 5 peut présenter différentes couleurs en fonction du modèle de la montre.

Selon une variante de l'invention, la lunette 6 et la carrure 1 sont réalisées dans un matériau métallique tel que de l'acier ou de l'aluminium. Bien évidemment, tout autre matériau connu de l'homme du métier aurait pu être utilisé.

Comme on peut l'observer sur les figures, l'élément d'habillage 5 comprend une bague 50 configurée pour recouvrir en tout ou partie la surface extérieure de la carrure 1, de telle façon que la bague 50 est sensiblement affleurante sur tout ou partie de la surface périphérique de la carrure 1, la bague 50 prenant appui sur un bord périphérique 18 de la carrure 1 ainsi que sur la collerette 16 de la carrure 1. Avantageusement, l'élément d'habillage 5 est guidé sur la collerette 16 de la carrure 1 par le biais du bord périphérique 18.

La bague 50 recouvre au moins partiellement la carrure 1 au niveau du bord périphérique 18, la bague 50 étant logée entre la carrure 1 et la lunette 6 de manière à former une surface décorative au fond de l'échancrure 60.

La boîte de montre 100 comprend également deux zones 12,13 de raccordement d'un brin de bracelet à la carrure 1. La carrure 1 est délimitée vers le bas par un fond 19 solidaire de la carrure 1, et comprend à 6h00 une paire de cornes externes 10 et une paire de cornes internes 11, comme dans l'exemple représenté, pour la fixation d'un brin d'un bracelet (non illustré). Bien entendu, la carrure 1 comprend à 12h00 le même nombre de cornes (non visibles sur les figures) pour la fixation d'un second brin de bracelet.

Selon un mode de réalisation préférentiel de l'invention, et comme on peut l'observer sur les figures 1 et 2, la bague 50 comprend deux éléments de recouvrement 51,52 recouvrant respectivement chacune des deux zones de raccordement 12,13, situés à 6h00 et 12h00 sur la carrure 1. Ces éléments de recouvrement 51,52 sont agencés pour recouvrir les zones de raccordement 12,13, la forme des brins du bracelet fixés au niveau de la carrure 1 étant conçue pour ne pas venir arracher l'élément d'habillage 5 par un effet de levier. Ces éléments de recouvrement 51,52 ont également pour fonction d'améliorer l'esthétique de la montre en masquant les zones de raccordement 12,13 entre la carrure 1 et les brins du bracelet.

Selon une variante la bague 50 et les deux éléments de recouvrement 51,52 de l'élément d'habillage 5 forment une pièce d'un seul tenant. Selon ce mode de réalisation, l'élément d'habillage 5 est réalisé en matière plastique telle que du polycarbonate, du PMMA ou encore du MABS, par le biais d'un moulage par injection par exemple. On comprendra ici que d'autres matériaux peuvent être envisagés par l'homme du métier dans le cadre de la présente invention.

Selon le résultat final désiré pour la montre, l'élément d'habillage 5 peut être d'aspect mat ou poli, ou encore transparent ou opaque, une combinaison de ces aspects étant possible.

Comme on peut l'observer sur la figure 1, la carrure 1 comprend au niveau de chaque zone de raccordement 12,13, deux nervures verticales 14,15 destinées à maintenir en place correctement l'élément d'habillage 5 au niveau des éléments de recouvrement 51,52 entre les cornes 10 les éléments de recouvrement 51,52 présentant sur leur face interne deux rainures de guidage 53,54 configurées pour coopérer avec les nervures verticales 14,15. Bien entendu, une seule nervure et une seule rainure peuvent suffire pour le maintien de l'élément d'habillage 5.

L'élément d'habillage 5 comprend au niveau de chaque élément de recouvrement 51,52 deux gorges d'encliquetage 55,56 formées sous les éléments de recouvrement 51,52 et destinées à coopérer avec les cornes internes 11. Ainsi, l'élément d'habillage 5 est encliqueté sur la carrure par le biais des éléments de recouvrement 51,52 au niveau des zones de raccordement 12,13.

Telle que représentée sur les figures, la bague 50 présente une surface externe plane, c'est-à-dire que la bague 50 ne présente pas de portion en saillie se logeant dans ladite au moins une échancrure 60 de la lunette 6. L'élément d'habillage 5 présente ainsi une forme géométrique simple, ce qui permet une fabrication aisée, rapide et peu coûteuse.

Selon une variante de l'invention, non illustrée sur les figures, l'élément d'habillage 5 présente des portions saillantes au niveau des échancrures 60 de la lunette 6.

Le couple élément d'habillage 5/lunette 6 permet d'obtenir une pluralité d'effets esthétiques en fonction de la couleur et/ou de l'aspect de l'élément d'habillage 5, et en fonction du nombre d'échancrures 60 ménagées dans la lunette 6, ainsi que de leur taille et de leur forme.

L'assemblage de la montre s'effectue comme suit.

L'opérateur monte l'élément d'habillage 5 par encliquetage sur la carrure 1 au niveau des zones de raccordement 12,13. Ensuite, l'opérateur dépose l'ensemble mouvement 2/cadran 3 sur le fond 19 de la carrure 1, puis insère la tige munie de sa couronne dans la carrure 1 et le mouvement 2. Enfin, la glace 4 est chassée sur la carrure 1, puis la lunette 6 est fixée à son tour de façon à obtenir le positionnement désiré des échancrures 60.

Grâce à ces différents aspects de l'invention, on dispose d'une boîte de montre aisée à monter et permettant une grande variété de modèles en fonction de la couleur de l'élément d'habillage 5 et de la forme de la lunette 6.

Bien entendu, la présente invention ne se limite pas à l'exemple illustré et est susceptible de diverses variantes et modifications qui apparaîtront à l'homme de l'art.

### NOMENCLATURE

100. Boîte de montre,
1. Carrure,
10. Cornes externes,
11. Cornes internes,
12,13. Zones de raccordement,
14,15. Nervures de guidage,
16. Collerette,
18. Bord,
19. Fond,
2. Mouvement,
3. Cadran,
4. Glace,
5. Elément d'habillage,
50. Bague,
51,52. Eléments de recouvrement,
53,54. Rainure de maintien,
55,56. Gorge d'encliquetage,
6. Lunette,
60. Echancrures.

## Revendications

1. Boîte de montre (100) comprenant une carrure (1) munie de cornes (10) et présentant deux zones (12,13) de raccordement d'un brin de bracelet à ladite carrure (1), une lunette (6) et un élément d'habillage (5) enserré au moins partiellement entre ladite carrure (1) et ladite lunette (6), ladite lunette (6) comprenant au moins une échancrure (60) configurée pour laisser apparaître ledit élément d'habillage (5), où ledit élément d'habillage (5) comprend deux éléments (51,52) de recouvrement recouvrant respectivement chaque zone de raccordement (12,13) et est fixé directement à ladite carrure (1), indépendamment de la fixation de ladite lunette à ladite carrure, **caractérisé en ce que** la carrure (1) comprend au niveau de chaque zone de raccordement (12,13), deux nervures verticales (14,15) entre les cornes (10), configurées pour coopérer avec deux rainures de guidage (53,54) formées sur la face interne des éléments de recouvrement (51,52), de manière à maintenir en place correctement l'élément d'habillage (5) sur la carrure (1).

2. Boîte de montre (100) selon la revendication 1, dans laquelle ledit élément d'habillage (5) comprend une bague (50) recouvrant au moins partiellement ladite carrure (1), ladite bague étant logée entre ladite carrure et ladite lunette de manière à former une surface décorative au fond de ladite au moins une échancrure.

3. Boîte de montre (100) selon la revendication 1 ou 2, dans laquelle ladite bague (50) et lesdits deux éléments (51,52) de recouvrement dudit élément d'habillage (5) forment une pièce d'un seul tenant.

4. Boîte de montre (100) selon l'une quelconques des revendications 1 à 3, dans laquelle ledit élément d'habillage (5) est encliqueté sur ladite carrure (1) par le biais desdits éléments (51,52) de recouvrement au niveau des zones de raccordements (12,13).

5. Boîte de montre (100) selon la revendication 2 ou 3, dans laquelle ladite bague (50) dudit élément d'habillage (5) présente une section sensiblement semi-torique.

6. Boîte de montre (100) selon la revendication 2, 3 ou 5, dans laquelle ladite bague (50) est sensiblement affleurante sur tout ou partie de la surface périphérique de ladite carrure (1).

7. Boîte de montre (100) selon l'une quelconque des revendications 1 à 6, dans laquelle ledit élément d'habillage (5) est réalisé en matière plastique telle que du polycarbonate, du PMMA ou du MABS.

8. Boîte de montre (100) selon l'une quelconque des revendications 1 à 7, dans laquelle ladite lunette (6) comprend au moins deux échancrures (60) réparties symétriquement autour de ladite lunette (6).

9. Boîte de montre (100) selon l'une quelconque des revendications 1 à 8, dans laquelle ledit élément d'habillage (5) est formé d'un matériau transparent ou opaque présentant une surface mate ou polie.

## Patentansprüche

1. Uhrengehäuse (100) mit einem Mittelteil (1), der mit Hörnern (10) versehen ist und zwei Zonen (12, 13) zum Verbinden eines Armbandschenkels mit dem Mittelteil (1) aufweist, einer Lünette (6) und einem Verkleidungselement (5), das mindestens teilweise zwischen den Mittelteil (1) und die Lünette (6) eingespannt ist, wobei die Lünette (6) mindestens eine Kerbe (60) aufweist, die so konfiguriert ist, dass das Verkleidungselement (5) sichtbar ist, wobei das Verkleidungselement (5) zwei Abdeckelemente (51, 52) aufweist, die jeweils eine der Verbindungszonen (12, 13) abdecken, und unabhängig von der Befestigung der Lünette an dem Mittelteil direkt an dem Mittelteil (1) befestigt ist, **dadurch gekennzeichnet, dass** der Mittelteil (1) auf Höhe jeder Verbindungszone (12, 13) vertikale Rippen (14, 15) zwischen den Hörnern (10) umfasst, die konfiguriert sind, mit zwei Führungsnuten (53, 54) zusammenzuwirken, die auf der Innenseite der Abdeckelemente (51, 52) ausgebildet sind, um das Verkleidungselement (5) richtig auf dem Mittelteil (1) zu halten.

2. Uhrengehäuse (100) nach Anspruch 1, wobei das Verkleidungselement (5) einen Ring (50) umfasst, der den Mittelteil (1) mindestens teilweise abdeckt, wobei der Ring zwischen dem Mittelteil und der Lünette aufgenommen ist, um am Boden der mindestens einen Kerbe eine dekorative Oberfläche zu bilden.

3. Uhrengehäuse (100) nach Anspruch 1 oder 2, wobei der Ring (50) und die beiden Abdeckelemente (51, 52) des Verkleidungselements (5) ein einziges Teil bilden.

4. Uhrengehäuse (100) nach einem der Ansprüche 1 bis 3, wobei das Verkleidungselement (5) an dem Mittelteil (1) durch die Abdeckelemente (51, 52) auf Höhe der Verbindungszonen (12, 13) eingerastet ist.

5. Uhrengehäuse (100) nach Anspruch 2 oder 3, wobei der Ring (50) des Verkleidungselements (5) einen im Wesentlichen halbtorischen Querschnitt aufweist.

6. Uhrengehäuse (100) nach Anspruch 2, 3 oder 5, wobei der Ring (50) mit der gesamten Umfangsoberfläche des Mittelteils (1) oder mit einem Teil hiervon im Wesentlichen bündig ist.

7. Uhrengehäuse (100) nach einem der Ansprüche 1 bis 6, wobei das Verkleidungselement (5) aus Kunststoffmaterial wie etwa Polycarbonat, PMMA oder MABS hergestellt ist.

8. Uhrengehäuse (100) nach einem der Ansprüche 1 bis 7, wobei die Lünette (6) mindestens zwei symmetrisch um die Lünette (6) verteilte Kerben (60) umfasst.

9. Uhrengehäuse (100) nach einem der Ansprüche 1 bis 8, wobei das Verkleidungselement (5) aus einem transparenten oder opaken Material gebildet ist, das eine mattierte oder polierte Oberfläche aufweist.

## Claims

1. Watch case (100) comprising a case middle (1) provided with horns (10) and having two areas (12, 13) for the attachment of a bracelet strand to said case middle (1), a bezel (6) and an external element (5) at least partially clasped between said case middle (1) and said bezel (6), said bezel (6) comprising at least one hollow (60) configured to reveal said external element (5), said external element (5) comprising two covering elements (51, 52) respectively covering each attachment area (12, 13) and is directly attached to said case middle (1), independently of the attachment of said bezel to said case middle, **characterized in that** the case middle (1) comprises in each attachment area (12, 13), two vertical ribs (14, 15) between the horns (10), configured to cooperate with two guide grooves (52, 54) formed on the inner face of the covering elements (51, 52), so as to hold the external element (5) correctly in place on the case middle (1).

2. Watch case (100) according to claim 1, wherein said external element (5) comprises a ring (50) at least partially covering said case middle (1), said ring being housed between said case middle and said bezel so as to form a decorative surface at the bottom of said at least one hollow.

3. Watch case (100) according to claim 1 or 2, wherein said ring (50) and said two covering elements (51, 52) of said external element (5) form a one-piece component.

4. Watch case (100) according to any of claims 1 to 3, wherein said external element (5) is snap fitted onto said case middle (1) by means of said covering elements (51, 52) in the attachment areas (12, 13).

5. Watch case (100) according to claim 2 or 3, wherein said ring (50) of said external element (5) has a substantially semi-toroidal cross-section.

6. Watch case (100) according to claim 2, 3 or 5, wherein said ring (50) lies substantially flush across all or part of the peripheral surface of said case middle (1).

7. Watch case (100) according to any of claims 1 to 6, wherein said external element (5) is made of a plastic material such as polycarbonate, PMMA or MABS.

8. Watch case (100) according to any of claims 1 to 7, wherein said bezel (6) comprises at least two hollows (60) symmetrically arranged around said bezel (6).

9. Watch case (100) according to any of claims 1 to 8, wherein said external element (5) is made of a transparent or opaque material having a matt or polished surface.
